# EUROPÄISCHE PATENTSCHRIFT

(11) **EP 1 119 494 B1**
(45) Veröffentlichungstag und Bekanntmachung des Hinweises auf die Patenterteilung: **17.03.2004**
(21) Anmeldenummer: 99946181.7
(22) Anmeldetag: 16.09.1999
(51) Int. Cl.: B65D 47/20

(54) **SELBSTSCHLIESSENDER BEHÄLTERVERSCHLUSS**
AUTOMATIC CLOSURE FOR A CONTAINER
FERMETURE AUTOMATIQUE DE RECIPIENT

(30) Priorität: 08.10.1998 DE 29818005 U
(43) Veröffentlichungstag der Anmeldung: 01.08.2001
(73) Patentinhaber: Georg Menshen GmbH + Co. KG, D-57413 Finnentrop (DE)
(72) Erfinder: HINS, Johannes, D-59846 Sundern (DE)
(74) Vertreter: Schmidt, Horst, Dr.
(86) Internationale Anmeldenummer: PCT/EP1999/006868
(87) Internationale Veröffentlichungsnummer: WO 2000/021850

(56) Entgegenhaltungen:
- DE-U- 8 304 709
- DE-U- 9 103 598
- FR-A- 2 684 080
- US-A- 3 323 692

## Beschreibung

Die Erfindung betrifft eine Verschluss-Aussenwandkombination gemäss dem Oberbegriff des Patentanspruches 1.

Ein derartiger Verschluss ist durch das Gebrauchsmuster DE-U-9103598 bekannt. Bekannt (US-A-3323692) ist ferner die Kombination einer auf eine Beälteröffnung aufschraubbaren Kappe mit einem selbstschliessenden Verschluss, der sich mit einer elastischen Oberwand aus einer Öffnung in der Bodenwand der Kappe domartige herauswölbt und beim Aufschrauben der Kappe auf die Behälteröffnung lagemässig positioniert wird. Die Abdichtung einer Passage in einem die Kontur der Oberwand überragenden Ausgiessrohr erfolgt inseitig der Oberwand durch eine ebene Dichtfläche an einem elastisch verformbar ausgebildeten Verschlussinnenteil, das umfänglich an dem Oberwandteil anliegt.

Aufgabe der Erfindung ist es eine Verschluss-Aussenwandkombination der eingangs erwähnten Art mit einfachem, fertigungs- und montagegünstigen Aufbau bereitzustellen, die die Schaffung einer die Spendeöffnung übergreifende äusseren Oberfläche ermöglicht, die im Bereich der Spendeöffnung durch den Verschluss praktisch nicht gestört ist.

Diese Aufgabe wird erfindungsgemäss durch die Merkmale im kennzeichnenden Teil des Patentanspruches 1 gelöst. Danach umfasst die erfindungsgemässe Kombination einen selbstschliessenden Verschluss mit einem eine Durchtrittsöffnung enthaltenden Oberwandteil und einem von unterseitig des Oberwandteils aus in die Durchtrittsöffnung eingreifenden, von einem Verschlussinnenteil abstehenden Dichtzapfen, der unter der Wirkung einer auf den Oberwandteil ausgeübten Kraft gegen eine Vorspannkraft aus der dichtenden Eingriffnahme mit der Durchtrittsöffnung bringbar ist. Durch den Halt des Verschlussinnenteiles am freien Ende einer Rasthülse mit einem Rastbund, die von der Aussenwand längs der Spendeöffnung nach innen ragt, können diejenigen Bauteile des Verschluses mit einem gewissen Platzbedarf untergebracht werden, ohne dass davon die Konfiguration des Oberwandteiles, z.B. durch Auswölbung oder dgl. beeinflusst wird. Gleichzeitig wird dadurch die Montage des Verschlusses an der Spendeöffnung erleichtert.

Der Oberwandteil ist bündig in der Spendeöffnung der Aussenwand aufgenommen und wenigstens oberseitig an die Oberflächenkontur der Aussenwand so angepasst, dass sich an und im Bereich der Spendeöffnung eine quasi kontinuierliche äussere Oberflächenkonfiguration ergibt, die z.B. mit Werbehinweisen bedruckt werden kann, ohne dass das Druckbild durch den Verschluss gestört wird. Das Aussehen des die Aussenwand aufweisenden Bauteils, z.B. Behälters, wird durch den Verschluss daher praktisch nicht verändert oder beeinträchtigt. Dennoch zeichnet sich der Verschluss durch einen hohen Einhand-Bedienungskomfort aus, indem eine von einem Finger oder Daumen der Hand einer Bedienungsperson ausgeübte Kraft ein Öffnen des Verschlusses bewirken kann, während ohne eine derartige Kraft der Oberwandteil automatisch wieder in eine im wesentlichen glatte äussere Oberfläche zurückfedert, die eine Fortsetzung der benachbarten Oberfläche der Aussenwand des Bauteils darstellen kann, an dem der Verschluss montiert ist. Der Verschluss beeinträchtigt daher die äussere Konfiguration des Bauteiles praktisch nicht. Die durch die Einbeulung des Oberwandteils unter der besagten Kraft geschaffene Bewegung wird mit einfachen Mitteln ausgenutzt, um zwischen der Durchtrittsöffnung im Oberwandteil und dem damit zusammenwirkenden Dichtzapfen eine Relativbewegung zu erzeugen, so dass der Dichtzapfen ausser Eingriff mit der Durchtrittsöffnung gebracht werden kann. Eine besonders bevorzugte, da fertigungstechnisch günstige Ausführung der Erfindung, sieht vor, dass der Dichtzapfen schwenkbar am Verschlussinnenteil gehalten ist und die Einbeulung des Oberwandteils über ein einfaches Übertragungsglied auf den Dichtzapfen übertragen werden kann. Bei dieser Ausführungsform könnte das Verschlussinnenteil mit dem Dichtzapfen auch integraler Bestandteil des Bauteiles sein, so dass lediglich der Oberwandteil hinzugefügt werden müsste. Der Oberwandteil und der Verschlussinnenteil können jedoch auch separate Teile darstellen, die nachträglich in eine Spendeöffnung des betreffenden Bauteils eingesetzt werden.

Die Erfindung wird nachfolgend anhand von Ausführungsformen und der Zeichnung näher erläutert. Es zeigen:
Fig. 1, 1A in geschnittenen, fragmentarischen Ansichten einen selbstschliessenden Verschluss gemäss einer ersten Ausführungsform der Erfindung in Schliess- (Fig. 1) und Freigabeposition (Fig. 1A),
Fig. 2, 2A in Ansichten ähnlich Fig. 1 und 1A einen selbstschliessenden Verschluss gemäss einer zweiten Ausführungsform der Erfindung, und
Fig. 3, 3A einen selbstschliessenden Verschluss in Ansichten ähnlich Fig. 1 und 1A gemäss einer dritten Ausführungsform der Erfindung.

Obschon die Erfindung nachfolgend in Verbindung mit dem Verschliessen einer in einer Behälterwand vorgesehenen Spendeöffnung beschrieben wird, versteht es sich, dass die Erfindung auch zum Verschliessen anderer Öffnungen oder Ausnehmungen, z.B. in Verschlusskappen, eingesetzt werden kann und daher auf das beschriebene Anwendungsgebiet nicht begrenzt ist.

Wie in Fig. 1 gezeigt ist, ist der selbstschliessende Verschluss nach der Erfindung in einer Spendeöffnung (nicht bezeichnet) in der Wand 3 eines Behälters 2 angeordnet. Der Verschluss umfasst ein Oberwandteil 6, das, wie dargestellt, oberseitig bündig mit der Behälterwand 3 fluchtend übereinstimmen kann und sich auf am Behälter 2 angeformten Auflagern 7, 8 abstützt.

Der Oberwandteil 6 kann irgendeine der Umrisskonfiguration der Spendeöffnung angepasste Umfangskonfiguration haben, um eine bündige Fortsetzung der gewölbten Behälterwand 3 zu schaffen.

Eine Duchtrittsöffnung 9 ist im Oberwandteil 6 an einer Stelle nahe einem radial versetzten Umfangsbereich vorgesehen, in die ein Dichtzapfen 11 dichtend eingreifen kann. Der Dichtzapfen 11 ist an einem Verschlussinnenteil 10 angeformt, und insbesondere an einem federnden Verknüpfungsglied 12 in Gestalt eines z.B. U-förmigen Ausschnittes aus dem Verschlussinnenteil 10, so dass das Verknüpfungsglied 12, welches an seinem einen Ende den Dichtzapfen 11 trägt, an seinem anderen Ende mit dem Verschlussinnenteil 10 in Verbindung steht. Das Verknüpfungsglied 12 kann daher zusammen mit dem Dichtzapfen 11 aus der Ebene des Verschlussinnenteiles 10 herausgeschwenkt werden, wobei es in die in Fig. 1 gezeigte Ausgangsstellung in der Ebene des Verschlussinnenteils 10 aufgrund der natürlichen Elastizität des Materials zurückfedert, wenn auf das Verknüpfungsglied 12 keine äussere Kraft einwirkt. Die äussere Kraft kann vom Daumen oder Finger einer Bedienungsperson ausgeübt werden, wie dies in Fig. 1A gezeigt ist.

Der Oberwandteil 6 ist wenigstens bereichsweise strukturell elastisch ausgebildet und/oder besteht aus einem elastischen Material, z.B. einem elastomeren Material, welches unter der Einwirkung einer äusseren Kraft unter Bildung einer Einbeulung nachgibt, wie dies in Fig. 1A bei 6', im folgenden auch Betätigungsbereich genannt, gezeigt ist. Am Verknüpfungsglied 12 ist ferner ein Wegübertragungsglied 13 in Gestalt einer Zunge angeformt, die mit ihrem freien Ende an der Unterseite des Oberwandteils 6 anliegt oder damit in anderer geeigneter Weise in Eingriff steht, damit eine Bewegung des Oberwandteiles 6 an dessen Betätigungsbereich 6' zu einer gleichgerichteten Bewegung des Verknüpfungsglieds 12 führen kann. Aufgrund der elastischen Eigenschaft des Oberwandteils 6 einerseits und des Verknüpfungsglieds 12 andererseits werden beide Teile in die in Fig. 1 gezeigte Ausgangsstellung zurückfedern, sobald die auf den Oberwandteil 1 ausgeübte Kraft weggenommen wird. Bei der dann wieder eingenommenen Ausgangsstellung der Teile greift der Dichtzapfen 11 in die Durchtrittsöffnung 9 im Oberwandteil 6 ein, um diese zu verschliessen. Bei einwirkender Kraft kommt dagegen der Dichtzapfen 11 ausser Eingriff mit der Durchtrittsöffnung 9, so dass ein im Behälter befindliches Medium längs des Dichtzapfens 11 und durch die Durchtrittsöffnung 9 nach aussen strömen kann, wie dies durch den Pfeil in Fig. 1A angedeutet ist.

Der Oberwandteil 6 kann, wenn erwünscht, insgesamt oder nur an seinem Betätigungsbereich 6' elastisch ausgebildet sein. Ferner ist erfindungsgemäss zur Montage des Verschlussinnenteils 10 an der Behälterwand 3 eine durchgehende oder unterteilte Rasthülse 4 mit einem Rastbund 5 am freien Ende angeformt, der den Verschlussinnenteil 10 untergreifen kann.

In Fig. 2 und 2A ist eine zweite Ausführungsform der Erfindung gezeigt, bei der gleiche oder ähnliche Teile wie bei der ersten Ausführungsform die gleichen Bezugszeichen tragen und nicht erneut beschrieben werden müssen. Die zweite Ausführungsform hat einen Verschlussinnenteil 100, der den Dichtzapfen 11 trägt und im wesentlichen starr ausgebildet ist, so dass der Dichtzapfen 11 stationär gehalten ist. Dagegen ist vorgesehen, dass der Oberwandteil 6 unter einer darauf ausgeübten Kraft eine Verformung nicht nur am Betätigungsbereich 6' sondern auch im Bereich der Durchtrittsöffnung 9 erfährt, um diese ausser Eingriff mit dem Dichtzapfen 11 anzuheben. Insbesondere ist am Verschlussinnenteil 100 ein Bock oder Auflagerteil 120 angeformt, auf dem ein in Berührung mit dem Oberwandteil 6 an dessen Betätigungsbereich 6' stehender Wippenteil 121 aufliegt, der um das Auflager 120 nach unten geschwenkt werden kann, wenn auf den Oberwandteil 6 infolge der vom Finger oder Daumen einer Bedienungsperson ausgeübten Kraft eine Einbeulung hervorgerufen wird. Diese Bewegung des Wippenteils 121 äussert sich in einer Bewegung in entgegengesetzter Richtung am anderen Ende des Wippenteils 121, die auf den Oberwandteil 6 im Bereich der Durchtrittsöffnung 9 übertragen wird und eine konvexe Verformung des Oberwandteils 6 an der Durchtrittsöffnung 9 hervorruft, so dass diese weg vom Dichtzapfen 11 bewegt wird, wie es in Fig. 2A gezeigt ist. In dieser Stellung kann, wie durch die Pfeile in Fig. 2A angedeutet ist, ein Medium im Behälter 2 über ein oder mehrere im Verschlussinnenteil 100 vorgesehene Öffnungen 122 in den Bereich zwischen Verschlussinnenteil und Oberwandteil und von dort durch die Durchtrittsöffnung 9 nach aussen strömen. Wie dargestellt, ist der Wippenteil 121 an einem die Durchtrittsöffnung 9 untergreifenden Ringelement 123 angelenkt, um die Hebebewegung des Oberwandteils 6 nahe der Durchtrittsöffnung 9 zu steuern.

Fig. 3 und 3A zeigen eine dritte Ausführungsform der Erfindung, bei der gleiche oder ähnliche Teile, wie bei der zweiten in Fig. 2 und 2A gezeigten Ausführungsform, die gleichen Bezugszeichen tragen und deshalb nicht nochmals beschrieben werden brauchen. Die Ausführungsform nach Fig. 3, 3A unterscheidet sich von derjenigen nach Fig. 2, 2A im wesentlichen dadurch, dass der Wippenteil 121 einerends an einem Hülsenteil 212 angelenkt ist, welches nach Art einer Kolbenzylinderanordnung in einem Zylinderteil 213 axial geführt ist, das am Verschlussinnenteil 100 konzentrisch zum umfänglich perforierten Dichtzapfen 11 angeformt ist. Der Hülsenteil 212 untergreift den Oberwandteil 6 umfänglich der Durchtrittsöffnung 9 ähnlich wie das Ringelement 123 der zweiten Ausführungsform. Eine auf den Wippenteil 121 an einem Ende des Auflagers 120 ausgeübte Kraft bewirkt daher eine Bewegung des Hülsenteils 212 in entgegengesetzter Richtung und damit eine konvexe Ausstülpung des Oberwandteils 6 umfänglich der Durchtrittsöffnung 9. Die Bewegung des Hülsenteils 212 wird durch die Eingriffnahme mit dem Zylinderteil 213 gesteuert.

In der in Fig. 3A gezeigten Position des Oberwandteils 6 nahe der Durchtrittsöffnung 9 kann ein Medium aus dem Inneren des Behälters 2 längs der Pfeile durch Durchbrechungen 214 im Dichtzapfen 11 ins Innere des Zylinderteils 213 und von dort durch den Hülsenteil 212 über die Durchtrittsöffnung 9 nach aussen gelangen.

## Patentansprüche

1. Verschluss-Aussenwandkombination, bestehend aus einer eine Spendeöffnung enthaltenden Aussenwand (3) eines Behälters, einer Kappe oder dgl. und einem selbstschliessenden, in der Spendeöffnung einsitzenden Verschluss, wobei der Verschluss einen eine Durchtrittsöffnung (9) enthaltenden, wenigstens an einem Bereich (6') elastisch konkav verformbaren Oberwandteil (6), einen von innenseitig des Oberwandteils aus in die Durchtrittsöffnung eingreifenden, von einem Verschlussinnenteil (10,100) abstehenden Dichtzapfen (11), und Mittel (13,120,121) umfasst, um die konkave Verformung des Oberwandteilbereiches in eine Relativbewegung zwischen dem Dichtzapfen (11) und der Durchtrittsöffnung (9) umzusetzen, so dass dieser unter der Wirkung einer auf den Oberwandteil ausgeübten Kraft gegen eine Vorspannkraft aus der dichtenden Eingriffnahme mit der Durchtrittsöffnung bewegbar ist, **dadurch gekennzeichnet, dass** der Oberwandteil (6) in der Spendeöffnung (9) der Aussenwand (3) bündig aufgenommen ist, wobei der den Dichtzapfen (11) tragende Verschlussinnenteil (10,100) am freien Ende einer Rasthülse (4) mit einem Rastbund (5) gehalten ist, die innenseitig der Aussenwand (3) umfänglich der Spendeöffnung vorgesehen ist.

2. Kombination nach Anspruch 1, **dadurch gekennzeichnet, dass** der Dichtzapfen (11) schwenkbar am Verschlussinnenteil (10) gehalten ist.

3. Kombination nach Anspruch 2, **dadurch gekennzeichnet, dass** ein an einem den Dichtzapfen (11) mit dem Verschlussinnenteil (10) verknüpfenden Verbindungsglied (12) angeformtes Wegübertragungsglied (13) den elastisch verformbaren Oberwandteilbereich (6') untergreift.

4. Kombination nach Anspruch 1, **dadurch gekennzeichnet, dass** ein am Verschlussinnenteil (100) schwenkbar abgestütztes Wippenteil (121) einerends mit dem Oberwandteilbereich (6') und anderenends mit einem Bereich des Oberwandteils (6) umfänglich der Durchtrittsöffnung (9) in Eingriff steht, der unter einer vom Wippenteil ausge□bten Kraft elastisch ausstülpbar ist.

5. Kombination nach Anspruch 4, **dadurch gekennzeichnet, dass** der Wippenteil (121) einerends an einem vom Oberwandteil abstehenden Hülsenteil (212) angelenkt ist, das in einem vom Verschlussinnenteil (100) abstehenden Zylinderteil (213) axial beweglich aufgenommen ist, um die Ausstülpung des Oberwandteils umfänglich der Durchtrittsöffnung zu steuern.

6. Kombination nach einem der vorhergehenden Ansprüche, **dadurch gekennzeichnet, dass** dieser eine in die Spendeöffung einsetzbare Montageeinheit ist.

## Claims

1. A closure-outer wall combination, including an outer wall (3) of a container, a cap or the like, having a discharge opening therein, and a self-closing closure fitted in said discharge opening and having an upper wall part (6) containing a through opening (9), said upper wall part being concavely elastically deformable at at least a portion (6') thereof, a sealing tappet (11) protruding, inside the upper wall part, from an inner part (10,100) of the closure and engaging with the through opening, and means (13,120,121) for converting the concave deformation of said portion of the upper wall part into a relative movement between said sealing tappet and said through opening (9), such that said sealing tappet against a bias force exerted on said portion of the upper wall part can be moved out of a sealing engagement with the through opening by means of a force exerted on the upper wall part, **characterised in that** said upper wall part (6) being accommodated in the discharge opening of the outer wall (3) in flush manner therewith, whereby said inner part (10,100) of the closure carrying said sealing tappet (11) being held on a free end of a latching sleeve (4) having a latching collar (5), said latching sleeve being provided inside of the outer wall (3) peripherally of the discharge opening.

2. The combination in accordance with claim 1, **characterised in that** said sealing tappet (11) being pivotally held on the inner part (10,100) of the closure.

3. The combination in accordance with claim 2, **characterised in that** a movement conveying member (13) formed on a connecting member (12) linking the sealing tappet (11) to the inner part (10) of the closure engages from beneath the elastically deformable portion (6') of the upper wall part (6).

4. The combination in accordance with claim 1, **characterised in that** a rocker member (121) pivotally supported on the inner part (100) of the closure engages at one of the ends thereof with said portion (6') of the upper wall part and at the other end with a portion of the upper wall part (6) disposed peripherally of the through opening (9) and being adapted to bulge out elastically when a force is exerted thereon by the rocker member.

5. The combination in accordance with claim 4, **characterised in that** said rocker member (121) is articulated at one end thereof to a sleeve member (212) protruding from the upper wall part, said sleeve member being accommodated in a cylindrical part (213) protruding from the inner part (100) of the closure in axially movable manner for controlling the bulging of said upper wall part disposed peripherally of the through opening.

6. The combination in accordance with any of the preceding claims, **characterised in that** it is a mounting unit adapted to be inserted into the discharge opening.

## Revendications

1. Combinaison de fermeture et de paroi extérieure, constituée d'une paroi extérieure (3), contenant une ouverture de distribution, d'un récipient, capuchon ou analogue, et d'une fermeture automatique, logée dans l'ouverture de distribution, la fermeture comprenant une partie de paroi supérieure (6), contenant une ouverture de passage (9) et déformable de façon élastiquement concave au moins dans une région (6'), un bouchon étanche (11) partant en saillie d'une partie intérieure de fermeture (10, 100) et s'engageant depuis le côté intérieur de la partie de paroi supérieure dans l'ouverture de passage, et des moyens (13, 120, 121) pour transformer la déformation concave de la région de la partie de paroi supérieure en un mouvement relatif entre le bouchon étanche (11) et l'ouverture de passage (9), de sorte que ce dernier peut être, sous l'action d'une force exercée sur la partie de paroi supérieure, et à l'encontre d'une force de précontrainte, déplacé hors de son engagement étanche avec l'ouverture de passage, **caractérisée en ce que** la partie de paroi supérieure (6) est reçue à surface plane dans l'ouverture de distribution (9) de la paroi extérieure (3), la partie intérieure de fermeture (10, 100) portant le bouchon étanche (11) étant maintenue à l'extrémité libre d'une douille de crantage (4) munie d'un rebord de crantage (5), douille qui est prévue sur le côté intérieur de la paroi extérieure (3), périphériquement à l'ouverture de distribution.

2. Combinaison selon la revendication 1, **caractérisée en ce que** le bouchon étanche (11) est maintenu à pivotement sur la partie intérieure de fermeture (10).

3. Combinaison selon la revendication 2, **caractérisée en ce qu'**un organe de transmission de course (13), formé sur un organe de liaison (12) reliant le bouchon étanche (11) à la partie intérieure de fermeture (10), s'engage en dessous de la région élastiquement déformable (6') de la partie de paroi supérieure.

4. Combinaison selon la revendication 1, **caractérisée en ce qu'**une partie formant bascule (121), soutenue à pivotement sur la partie intérieure de fermeture (100), s'engage par une extrémité avec la région (6') de la partie de paroi supérieure et par une autre extrémité avec une région de la partie de paroi supérieure (6) périphérique à l'ouverture de passage (9), région qui peut être soulevée élastiquement sous l'action d'une force exercée par la partie formant bascule.

5. Combinaison selon la revendication 4, **caractérisée en ce que** la partie formant bascule (121) est articulée à une extrémité sur une partie formant douille (212), partant en saillie de la partie de paroi supérieure et reçue à déplacement axial dans une partie cylindrique (213) partant en saillie de la partie intérieure de fermeture (100), afin de diriger le soulèvement de la partie de paroi supérieure périphérique à l'ouverture de passage.

6. Combinaison selon l'une des revendications précédentes, **caractérisée en ce que** cette combinaison constitue un ensemble préassemblé pouvant être inséré dans l'ouverture de distribution.
